# EUROPÄISCHE PATENTSCHRIFT

(11) **EP 0 690 464 B1**
(45) Veröffentlichungstag und Bekanntmachung des Hinweises auf die Patenterteilung: **03.09.1997**
(21) Anmeldenummer: 95102083.3
(22) Anmeldetag: 15.02.1995
(51) Int. Cl.: H01H 9/00, H01F 27/20

(54) **Gasisolierter Stufenschalter**
Gas insulated tap changer
Changeur de prises isolé à gaz

(30) Priorität: 01.07.1994 DE 4423071
(43) Veröffentlichungstag der Anmeldung: 03.01.1996
(73) Patentinhaber: MASCHINENFABRIK REINHAUSEN GmbH, 93059 Regensburg (DE)
(72) Erfinder: Dohnal, Dieter, Dr.-Ing., D-93138 Lappersdorf (DE); Albrecht, Wolfgang, Dipl.-Ing. (TU), D-93173 Wenzenbach (DE)

(56) Entgegenhaltungen:
- DE-A- 2 303 550
- DE-A- 4 231 353
- PATENT ABSTRACTS OF JAPAN vol. 009 no. 298 (E-361) ,26.November 1985 & JP-A-60 138905 (TOSHIBA KK) 23.Juli 1985,
- PATENT ABSTRACTS OF JAPAN vol. 006 no. 087 (E-108) ,25.Mai 1982 & JP-A-57 020417 (NISSIN ELECTRIC CO LTD) 2.Februar 1982,
- PATENT ABSTRACTS OF JAPAN vol. 006 no. 087 (E-108) ,25.Mai 1982 & JP-A-57 020418 (NISSIN ELECTRIC CO LTD) 2.Februar 1982,

## Beschreibung

Die Erfindung betrifft einen gasisolierten Stufenschalter gemäß dem Oberbegriff des ersten Patentanspruches.

Solche Stufenschalter sind aus der DE-OS 42 31 353 bekannt.
Sie weisen einen oder mehrere strombegrenzende Überschaltwiderstände auf, die bei einer Umschaltung zwischen benachbarten Anzapfungen einer Regelwicklung eines Stufentransformators kurzzeitig den Laststrom führen und sich dabei naturgemäß erwärmen.
Die Erwärmung hängt dabei von den spezifischen Daten des Stufentransformators, wie Stufenspannung und Betriebsstrom, ab, ist weiterhin von der Auslegung der Widerstände abhängig, wird daneben aber auch durch die jeweilige Schaltung des Stufenschalters, Art und Anzahl der verwendeten Schaltelemente und deren Betätigungssequenz beeinflußt.

Bei herkömmlichen ölgefüllten Stufenschaltern war und ist diese Erwärmung kein besonderes Problem; das verwendete Isolieröl im Stufenschalter ist ein geeignetes Medium zur Abführung der Wärmeenergie, d.h. zur Abkühlung der Überschaltwiderstände.
Anders ist es jedoch bei gasisolierten Stufenschaltern, bei denen eine ausreichende Kühlung der thermisch belasteten Widerstände durchaus problematisch ist.
Gemäß der DE-OS 42 31 353 soll dieses Problem dadurch gelöst werden, daß die Antriebswelle des Stufenschalters, die bei einem Schaltvorgang nach Auslösung eines Energiespeichers sprungartig gedreht wird, flügelartige Rippen aufweist, die - ähnlich wie ein Ventilator - einen Gasstrom erzeugen, der zu den konzentrisch um die Schaltwelle angeordneten Widerständen geleitet wird und diese dabei kühlt. Vorteilhaft daran ist zweifellos, daß die Kühlung nur jeweils bei einem Schaltvorgang erfolgt, innerhalb des Zeitbereiches also, in dem auch nur eine Erwärmung der Widerstände auftritt.
Dem stehen jedoch verschiedene Nachteile gegenüber.
Zum einen erfordert diese Lösung zahlreiche Bauteile; in der beschriebenen OS sind dazu die eigentlichen Gebläsenocken und eine spezielle Führungseinrichtung, die den Gasstrom zu den Widerständen leitet, vorgesehen. Diese Bauteile besitzen einen erheblichen Platzbedarf, sie vergrößern die Abmessungen des Stufenschalters und führen zudem zu einer aufwendigeren Bauweise. Zum anderen wird die Antriebsenergie der gesamten Gebläseeinrichtung, die wiederum den Gasstrom erzeugen soll, von der Antriebswelle und damit vom ausgelösten Energiespeicher entnommen. Besonders zu Beginn der Umschaltung, wenn die Drehgeschwindigkeit der Antriebswelle ohnehin noch relativ gering ist, muß noch zusätzlich die Gebläseeinrichtung in Bewegung gesetzt werden. Dieser negative Effekt ließe sich durch einen stärker dimensionierten Energiespeicher kompensieren, der jedoch wiederum einen größeren Platzbedarf hätte bzw. größere Aufzugskräfte erforderlich machte.
Die bekannte Lösung versagt schließlich ganz, wenn, wie beispielsweise bei Lastwählern üblich, die Antriebswelle sich in beiden Drehrichtungen bewegen kann, denn es ist mit vertretbarem konstruktiven Aufwand jedenfalls nicht möglich, eine Gebläseeinrichtung zu schaffen, die unabhängig von ihrer Drehrichtung einen in stets die gleiche Richtung gerichteten Luftstrom erzeugt.

Aufgabe der Erfindung ist es, einen gasisolierten Stufenschalter anzugeben, der diese Nachteile vermeidet und eine einfache und zuverlässige Kühlung der Überschaltwiderstände gestattet.

Diese Aufgabe wird durch einen Stufenschalter mit den Merkmalen des ersten Patentanspruches gelöst.
Die Unteransprüche beinhalten vorteilhafte Weiterbildungen der Erfindung.

Vorteilhaft an der Erfindung ist insbesondere, daß sich innerhalb des Stufenschalters keinerlei Bauteile zur Kühlung, d.h. zur Erzeugung eines Gasstromes, befinden, die Einfluß auf den mechanischen Aufbau, die Abmessungen oder aber auch auf die elektrischen Verhältnisse, d.h. die Spannungsfestigkeit, haben könnten.
Die Erfindung geht dabei von der Überlegung aus, daß eine kontinuierliche Umwälzung und externe Kühlung des Gases des Stufenschalters mit einer separaten Umwälzpumpe nicht nur einfacher im Aufbau ist, sondern neben der gewünschten Kühlung der Überschaltwiderstände auch zusätzlich eine Reinigung des Gases durch ein zwischengeschaltetes Filter ermöglicht, die zur Ausfilterung möglicher Zersetzungsprodukte, gerade beim Einsatz von SF₆ als Schaltgas, in vielen Fällen ohnehin erforderlich ist.

Ein weiterer Vorteil besteht darin, daß die ohnehin nicht unproblematische Kühlung des SF₆-Transformators selbst durch den Stufenschalter nicht belastet wird.

Die Schaltwelle des Stufenschalters weist vorteilhafterweise in ihrem unteren Bereich Auslaßöffnungen auf, durch die das in die hohle Schaltwelle einströmende Gas entweichen kann, nach oben bewegt wird und dabei die Überschaltwiderstände umstreicht und kühlt, bevor es - nunmehr erwärmt - aus dem Stufenschalter wieder austritt.
Sind mehrere Überschaltwiderstände in unterschiedlichen horizontalen Ebenen angeordnet, so kann es sinnvoll sein, die Auslaßöffnungen ebenfalls jeweils in getrennten horizontalen Ebenen vorzusehen, wobei durch unterschiedliche Dimensionierung der Öffnungen eine Vergleichmäßigung der Teil-Gasströme erreichbar ist.
Außerhalb des Stufenschalters ist nach einer vorteilhaften Weiterbildung der Erfindung ein an sich bekannter Wärmetauscher angeordnet, der dem Gas vor dem erneuten Eintritt in den Stufenschalter Wärmeenergie entzieht.

Zwar ist es aus der EP 500 390 A1 an sich bereits bekannt, einen SF₆-Transformator mit einem externen Wärmetauscher zu versehen, für die Kühlung von Überschaltwiderständen in gasgefüllten Stufenschaltern kann diese Lösung jedoch keine Anregung geben.

Die Erfindung soll nachfolgend an Hand von Zeichnungen beispielhaft noch näher erläutert werden.

Es zeigen:
- Fig. 1: eine schematische Darstellung einer ersten Ausführungsform eines erfindungsgemäßen Stufenschalters
- Fig. 2: eine zweite Ausführungsform
- Fig. 3: eine dritte Ausführungsform.

Der in Fig. 1 dargestellte gasgefüllte Stufenschalter 2 ist mittels eines bekannten Stufenschalterkopfes 3 im Kessel des Transformators 1 befestigt. Er besitzt einen nur angedeuteten Energiespeicher 4, der von einer nicht dargestellten Antriebswelle aufziehbar ist und nach Auslösung seinerseits eine Schaltwelle 6 betätigt, die das - nicht dargestellte - bewegliche Kontaktsystem trägt bzw. Schaltmittel betätigt.
Dieses bewegliche Kontaktsystem beschaltet feststehende Kontakte, die entweder - wie bei Lastwählern üblich - in der Wand des den Stufenschalter umgebenden (Isolierstoff-)Zylinders angeordnet sind oder - wie in der eingangs zitierten DE-OS beschrieben - separat im Inneren angeordnet sind. Diese feststehenden Kontakte als auch die zur Betätigung von Schaltmitteln erforderlichen Konturen, Führungen, Kurvenbahnen wie auch diese Schaltmittel selbst sind ebenfalls nicht dargestellt.

Um die Schaltwelle 6 herum sind Überschaltwiderstände 5 konzentrisch angeordnet und an dieser befestigt. Die Überschaltwiderstände 5 sind üblicherweise entweder als Drahtwendel, wie beispielsweise aus der Firmenschrift "Stufenschalter Typ V" der Maschinenfabrik Reinhausen GmbH, Regensburg, bekannt, oder als einzelne Widerstandspakete, wie beispielsweise aus der eingangs zitierten DE-OS bekannt, angeordnet.
Die Schaltwelle 6 ist hohl ausgebildet und steht mit einem ersten Rohrstutzen 7 in Verbindung, der aus dem Stufenschalter 2 an dessen Stufenschalterkopf 3 herausführt. Der Innenraum des Stufenschalters 2 steht weiterhin mit einem zweiten Rohrstutzen 8 in Verbindung, der ebenfalls herausführt.
Im unteren Bereich der Schaltwelle 6 sind deren Wandung durchdringende Öffnungen 6.1, vorzugsweise Bohrungen, vorgesehen.
Der erste Rohrstutzen 7 und der zweite Rohrstutzen 8 sind an eine Umwälzanlage angeschlossen, die aus einem Rohrsystem 9 und jeweils einem zwischengeschalteten Filter 11, einem Wärmetauscher 12 und einer Pumpe 10 besteht, derart, daß ein geschlossener Kreislauf entsteht. Die Förderrichtung der Pumpe 10 ist dabei so gewählt, daß ein durch die Pfeile angedeuteter Gaszwangsumlauf entsteht.

Das Gas wird durch den ersten Rohrstutzen 7 ins Innere der Schaltwelle 6 gedrückt, dringt durch die Öffnungen 6.1 aus der Schaltwelle 6 heraus ins Innere des Stufenschalters 2, strömt nach oben, wobei es die Überschaltwiderstände 5 umströmt und kühlt und verläßt den Stufenschalter 2 durch den zweiten Rohrstutzen 8. Außerhalb des Stufenschalters 2 durchläuft es einen Filter 11, in dem Abbrand- und Spaltprodukte herausfilterbar sind oder auch, z.B. mittels Zeolith, eine Gastrocknung erfolgen kann, und durchströmt einen an sich bekannten Wärmetauscher 12, beispielsweise in der Art, wie in der EP 500 390 A1 beschrieben, in dem eine Abkühlung des Gases erfolgt. Anschließend wird das abgekühlte Gas erneut in das Innere der Schaltwelle 6 gepreßt.

Fig. 2 zeigt eine zweite, modifizierte Ausführungsform. Hierbei sind abweichend in jeder Ebene, in der Überschaltwiderstände 5.1...5.3 angeordnet sind, auch Austrittsöffnungen 6.1...6.3 vorgesehen. Hierbei kann es u.U. zweckmäßig sein, den Gesamtquerschnitt der unteren Austrittsöffnungen 6.1 größer zu halten als den der oberen Austrittsöffnungen 6.3, um dadurch den Durckabfall innerhalb der Schaltwelle 6 auszugleichen.

Fig. 3 zeigt eine dritte, wiederum modifizierte Ausführungsform. Dabei sind die Austrittsöffnungen 6.1 zu Strömungskanälen 6.4 geformt, die den jeweiligen Überschaltwiderstand 5.4 umschließen, wodurch eine Zwangsführung des aus der Schaltwelle 6 austretenden Gasstromes um den jeweiligen Überschaltwiderstand herum entsteht.

Besonders geeignet ist die Erfindung für die Verwendung von SF₆ als Schaltgas.

Bei allen Ausführungsformen der Erfindung wird durch den Zwangsumlauf des Gases und seine externe Kühlung eine zuverlässige Abführung der bei Schaltvorgängen an den Überschaltwiderständen entstehende Wärmeenergie erreicht.
Zweckmäßigerweise erfolgt dies - wie beschrieben - durch einen externen Wärmetauscher 12; in bestimmten Fällen, in denen die Belastung der Widerstände gering ist, kann auch auf diesen Wärmetauscher 12 verzichtet werden, die Abkühlung erfolgt dann ausschließlich während des Transportes des Gases im Rohrsystem 9.

## Patentansprüche

1. Gasisolierter Stufenschalter (2), insbesondere SF₆-Stufenschalter oder luftisolierter Stufenschalter, zur unterbrechungslosen Lastumschaltung zwischen benachbarten Anzapfungen einer Regelwicklung eines Stufentransformators, die mit Kontakten des Stufenschalters elektrisch in Verbindung stehen,
wobei der Stufenschalter in einem Gehäuse einen aufziehbaren Energiespeicher (4) aufweist, der seinerseits nach Auslösung eine Schaltwelle (6) betätigt, mittels der mindestens ein Schaltkontakt betätigbar ist,
und wobei im Gehäuse des Stufenschalters, vorzugsweise im Bereich der Schaltwelle (6) konzentrisch um diese herum, mindestens ein Überschaltwiderstand (5) angeordnet ist,
dadurch gekennzeichnet,
daß die Schaltwelle (6) hohl ausgebildet ist und mindestens eine Auslaßöffnung (6.1, 6.2, 6.3), vorzugsweise in ihrem unteren Bereich, aufweist,
daß ein erster Rohrstutzen (7) vom Inneren der Schaltwelle (6) und ein zweiter Rohrstutzen (8) vom Inneren des Gehäuses des Stufenschalters (2) nach außen führen und
daß zwischen dem ersten Rohrstutzen (7) und dem zweiten Rohrstutzen (8) eine Pumpe (10) angeschlossen ist, mittels der ein geschlossener Gaszwangsumlauf erzielbar ist, derart, daß das Gas durch den ersten Rohrstutzen (7) ins Innere der Schaltwelle (6) gedrückt wird, diese durch die mindestens eine Auslaßöffnung (6.1, 6.2, 6.3) verläßt, den mindestens einen Überschaltwiderstand (5, 5.1, 5.2, 5.3, 5.4) umströmt und durch den zweiten Rohrstutzen (8) das Innere des Stufenschalters (2) verläßt.

2. Gasisolierter Stufenschalter nach Anspruch 1,
dadurch gekennzeichnet,
daß im Falle mehrerer, in unterschiedlichen horizontalen Ebenen im Bereich der Schaltwelle (6) angeordneter Überschaltwiderstände (5.1, 5.2, 5.3, 5.4) jeder dieser Ebenen mindestens eine Auslaßöffnung (6.1, 6.2, 6.3) zugeordnet ist.

3. Gasgefüllter Stufenschalter nach einem der Ansprüche 1 oder 2,
dadurch gekennzeichnet,
daß die mindestens eine Auslaßöffnung (6.1, 6.2, 6.3) zu einem Strömungskanal (6.4) ausgeformt ist, die den jeweiligen Überschaltwiderstand (5.4) umschließt.

4. Gasgefüllter Stufenschalter nach einem der Ansprüche 1 bis 3,
dadurch gekennzeichnet,
daß zwischen dem ersten Rohrstutzen (7) und dem zweiten Rohrstutzen (8) zusätzlich noch ein an sich bekannter Wärmetauscher (12) in den Gaszwangsumlauf eingeschaltet ist.

5. Gasgefüllter Stufenschalter nach einem der Ansprüche 1 bis 4,
dadurch gekennzeichnet,
daß zwischen dem ersten Rohrstutzen (7) und dem zweiten Rohrstutzen (8) zusätzlich noch ein Gasfilter (11) in den Gaszwangsumlauf eingeschaltet ist.

## Claims

1. Gas-insulated tap selector switch (2), particularly an SF₆ tap selector switch, or air-insulated tap selector switch for uninterrupted load diverting between adjacent taps of a regulating winding of a tapped transformer, which are electrically connected with contacts of the tap selector switch, wherein the tap selector switch has in a housing an energy store (4) which can be wound up and which in turn actuates, after release, a switch shaft (6) by means of which at least one switch contact is actuable, and wherein at least one switch-over resistance (5) is arranged in the housing of the tap selector switch, preferably in the region of the switch shaft (6) concentrically around this, characterised in that the switch shaft (6) is constructed to be hollow and has at least one outlet opening (6.1, 6.2, 6.3) preferably in its lower region, that a first stub pipe (7) leads from the interior of the switch shaft (6) and a second stub pipe (8) from the interior of the housing of the tap selector switch (2), and that a pump (10) is connected between the first stub pipe (7) and the second stub pipe (8), by means of which pump a closed forced circulation of the gas is attainable in such a manner that the gas is forced through the first stub pipe (7) into the interior of the switch shaft (6), leaves this through the at least one outlet opening (6.1, 6.2, 6.3), flows around the at least one switch-over resistance (5, 5.1, 5.2, 5.3, 5.4) and leaves the interior of the tap selector switch (2) through the second stub pipe (8).

2. Gas-insulated tap selector switch according to claim 1, characterised in that in the case of several switch-over resistances (5.1, 5.2, 5.3, 5.4) arranged in different horizontal planes in the region of the switch shaft (6) each of these planes is associated with at least one outlet opening (6.1, 6.2, 6.3).

3. Gas-insulated tap selector switch according to one of claims 1 and 2, characterised in that the at least one outlet opening (6.1, 6.2, 6.3) is formed out into a flow channel (6.4), which surrounds the respective switch-over resistance (5.4).

4. Gas-insulated tap selector switch according to one of claims 1 to 3, characterised in that a per se known heat exchanger (12) is in addition connected into the forced circulation of the gas between the first stub pipe (7) and the second stub pipe (8).

5. Gas-insulated tap selector switch according to one of claims 1 to 4, characterised thereby that a gas filter (11) is in addition connected into the forced circulation of the gas between the first stub pipe (7) and the second stub pipe (8).

## Revendications

1. Changeur de prises (2) isolé dans un gaz, en particulier changeur de prises au SF ou changeur de prises isolé dans l'air, servant à effectuer sans interruption la commutation de la charge entre des prises voisines d'un enroulement de réglage d'un transformateur à prises, qui sont en liaison électrique avec des contacts du changeur de prises, le changeur de prises présentant dans un boîtier un accumulateur d'énergie (4) que l'on peut remonter, qui de son côté actionne après son déclenchement un arbre de commande (6), au moyen duquel on peut actionner au moins un contact de commande, et une résistance de passage (5) au moins étant disposée dans le boîtier du changeur de prises, de préférence dans la zone de l'arbre de commande (6), de façon concentrique tout autour de celui-ci, caractérisé en ce que
- l'arbre de commande (6) est constitué de façon creuse et présente au moins un orifice de sortie (6.1, 6.2, 6.3), de préférence dans sa zone inférieure,
- un premier ajutage tubulaire (7) mène de l'intérieur de l'arbre de commande (6) et un second ajutage tubulaire (8) mène de l'intérieur du boîtier du changeur de prises (2) à l'extérieur et
- entre le premier ajutage tubulaire (7) et le second ajutage tubulaire (8) une pompe est raccordée, au moyen de laquelle on peut obtenir une circulation forcée fermée du gaz d'une manière telle que le gaz soit comprimé à travers le premier ajutage tubulaire (7) à l'intérieur de l'arbre de commande (6), qu'il quitte celui-ci à travers au moins un orifice de sortie (6.1, 6.2, 6.3), circule autour d'au moins une résistance de passage (5, 5.1, 5.2, 5.3, 5.4) et quitte l'intérieur du changeur de prises (2) à travers le second ajutage tubulaire (8).

2. Changeur de prises isolé dans un gaz, selon la revendication 1,
caractérisé en ce que
au cas où plusieurs résistances de passage (5.1, 5.2, 5.3, 5.4) sont disposés dans des plans horizontaux différents dans la zone de l'arbre de commande (6), chacun de ces plans est associé à au moins un orifice de sortie (6.1, 6.2, 6.3).

3. Changeur de prises, rempli de gaz, selon l'une des revendications 1 ou 2,
caractérisé en ce que
l'un au moins des orifices de sortie (6.1, 6.2, 6.3) se transforme en un canal d'écoulement (6.4), qui entoure la résistance de passage correspondante (5.4).

4. Changeur de prises, rempli de gaz, selon l'une des revendications 1 à 3,
caractérisé en ce qu'
entre le premier ajutage tubulaire (7) et le second ajutage tubulaire (8) on monte en plus encore un échangeur de chaleur connu en soi (12) dans le circuit forcé de gaz.

5. Changeur de prises, rempli de gaz, selon l'une des revendications 1 à 4,
caractérisé en ce qu'
entre le premier ajutage tubulaire (7) et le second ajutage tubulaire (8) on monte en plus encore un filtre à gaz (11) dans le circuit forcé de gaz.
